# EUROPÄISCHE PATENTSCHRIFT

(11) **EP 3 094 431 B1**
(45) Veröffentlichungstag und Bekanntmachung des Hinweises auf die Patenterteilung: **16.05.2018**
(21) Anmeldenummer: 14777584.5
(22) Anmeldetag: 29.09.2014
(51) Int. Cl.: B22C 7/00, B22D 23/00, B22D 25/02

(54) **VERFAHREN ZUR HERSTELLUNG DREIDIMENSIONALER SKULPTUREN**
METHOD FOR PRODUCING THREE-DIMENSIONAL SCULPTURES
PROCÉDÉ DE PRODUCTION DE SCULPTURES EN TROIS DIMENSIONS

(30) Priorität: 17.01.2014 DE 102014100513
(43) Veröffentlichungstag der Anmeldung: 23.11.2016
(73) Patentinhaber: Otto Junker GmbH, 52152 Simmerath/Lammersdorf (DE)
(72) Erfinder: WESTHOFF, Elmar, 52074 Aachen (DE)
(74) Vertreter: Cohausz & Florack
(86) Internationale Anmeldenummer: PCT/EP2014/070811
(87) Internationale Veröffentlichungsnummer: WO 2015/106843

(56) Entgegenhaltungen:
- US-A1- 2001 044 668
- US-A1- 2010 227 156
- IPPOLITO R ET AL: "INTEGRATING REVERSE ENGINEERING, RAPID PROTOTYPING AND INVESTMENT CASTING IN THE JEWELLER'S CRAFT", INTERNATIONAL CONFERENCE ON COMPUTER AIDED PRODUCTION ENGINEERING, XX, XX, 20. September 1995 (1995-09-20), Seiten 85-90, XP009052877,
- B. RAVI, G.L. DATTA: "Metal Casting: Back to Future", PROCEEDINGS OF THE 52ND INDIAN FOUNDRY CONGRESS, Februar 2004 (2004-02), XP002736336,
- A. BERNARD, A. FISCHER: "New Trends in Rapid Product Development", CIRP ANNALS - MANUFACTURING TECHNOLOGY, Bd. 51, Nr. 2, 2002, XP002736337,
- J.C. FERREIRA, N.F. ALVES: "Integration of reverse engineering and rapid tooling in forundry technology", JOURNAL OF MATERIALS PROCESSING TECHNOLOGY, Nr. 142, 2003, XP002736338,
- L. IULIANO, P. MINETOLA: "Rapid Manufacturing of Scupltures replicas: a comparison between 3D optical scanners", CIPA 2005 XX INTERNATIONAL SYMPOSIUM, 2005, XP002736339,

## Beschreibung

Die Erfindung betrifft ein Verfahren zur Herstellung dreidimensionaler Skulpturen nach einem lebendigen Vorbild.

Es ist seit sehr langem bekannt, Modelle von lebenden oder verstorbenen Menschen, aber auch von Tieren oder anderen dreidimensionalen Gestaltungen herzustellen, um diese dauerhaft zu erhalten, um solche zu sammeln oder sich an ihnen durch Erinnerung zu erfreuen.

Der Materialauswahl für die Herstellung solcher Modelle sind kaum Grenzen gesetzt. Abhängig vom Material gestaltet sich die Herstellung entsprechender Skulpturen jedoch teilweise recht aufwändig, insbesondere bei entsprechend großen Vorbildern, da nach einem solchen Original gefertigte Skulpturen im Maßstab 1:1 oder ggf. entsprechende Vergrößerungen aus einer Vielzahl einzelner Teilformen hergestellt werden müssen. Einzelne notwendige Bearbeitungsschritte, wie beispielsweise das Scannen und das aus solchen Scans Berechnen von virtuellen Bildern oder 3D-Objekten sind dabei seit langem bekannt. Problematisch hierbei ist jedoch, dass eine Vielzahl unterschiedlicher Schritte notwendig ist, welche allesamt unterschiedlichstes Know-how auf verschiedensten technischen Gebieten benötigen. Es ist das komplette Herstellungsverfahren von der Idee bis zur endgültigen fertigen Skulptur erfordert daher eine Vielzahl unterschiedlichster Expertise und entsprechend viele beteiligte Personen und Bearbeitungsorte.

Es ist bereits bekannt, kleinere Gegenstände nach der sog. "Lost Wax Method" mittels Gießen herzustellen. Dieses Verfahren stammt aus Indien und wird dort seit langer Zeit noch heute betrieben (B. RAVI, G.L. DATTA: "Metal Cating: Back to Future", PROCEEDINGS OF THE 52ND INDIAN FOUNDRY CONGRESS, Februar 2004).

Auch ist bereits sog. "Rapid Product Development" seit längerem bekannt (A. BERNARD, A. FISCHER: "New Trends in Rapid Product Development", CIRP ANNALS - MANUFACTURING TECHNOLOGY, Bd. 51, Nr. 2, 2002). Dort ist bereits die Erzeugung eines 3D-Datensatzes von Objekten mittels per Computer gescannten Vorlagen beschrieben. Bei den dort beschriebenen Objekten handelt es sich jedoch nicht um lebende Vorbilder, sondern um technische Objekte oder auch einen menschlichen Schädel, welcher mittels Computertomographie gescannt werden kann.

Auch ist bereits ein Verfahren zur Herstellung einer 3D-Replik eines menschlichen Gesichtes bekannt (US 2001/0044668 A1). Dort wird zunächst das Gesicht eines Menschen mittels 3D-Laserscanning gescannt und aus den erhaltenen Daten anschließend ein 3D-Datensatz erzeugt. Solche Datensätze können dann mittels Freiformfräsen zu einem Positivmodell des Gesichts verwendet werden oder zur Herstellung eines Negativmodells für einen anschließenden Gießvorgang. Das Gesicht eines Menschen kann beim Scannen während des Scannvorgangs eine Zeit lang ruhig gehalten werden. Dies ist jedoch auf das Scannen von lebenden Objekten, wie lebenden Tieren, wo der Scannvorgang fast nur bei bewegten Objekten durchgeführt werden kann, nicht ohne Weiteres übertragbar.

Die Erfindung hat sich daher zur Aufgabe gemacht, ein Herstellungsverfahren zur Herstellung dreidimensionaler Skulpturen aufzuzeigen, welches eine perfekte Koordination der einzelnen Bearbeitungsschritte beinhaltet, um mit überschaubarem Aufwand ein optimales Ergebnis zu erzielen. Ein solches Verfahren soll gewisser Maßen "aus einer Hand erfolgen".

Gelöst wird diese Aufgabe zunächst durch die folgenden Schritte:
- Scanning, d. h. das Scannen und/oder Fotografieren oder Filmen aller Dimensionen des Objekts zur Erstellung eines virtuellen dreidimensionalen Bildes,
- Modelling, d.h. Aufarbeitung bzw. Bearbeitung der einzelnen Scans und Fotos oder Filme zu einer realistischen virtuellen Kopie des originalen Objekts,
- Herstellen eines verkleinerten 3D-Modells durch Freiformflächenfräsen,
- Herstellen einer Modelbüste oder charakteristischer Teile der Skulptur im Maßstab 1:1,
- Auslegen und Herstellen des Gussmodells bzw. der Gussmodelle,
- Herstellen der Form bzw. der Formen unter Verwendung der Gussmodelle,
- Gießen der Form/en,
- Nachbehandeln des Gussteiles bzw. der Gussteile
- ggf. form- und stoffschlüssiges Verschweißen der einzelnen Formteile.

Erfindungsgemäß ist vorgesehen, dass nach dem Modelling ein verkleinertes 3D-Modell hergestellt wird. Dies ist - insbesondere bei größeren Skulpturen - zweckmäßig um "unliebsame Überraschungen" beim fertigen Produkt möglichst auszuschließen. Fehlerhafte und/oder unvollständige Scans können auf diese Weise rechtzeitig entdeckt werden. Die Stellung und Ausdrucksweise der Skulptur kann so im Vorhinein definiert und optimiert werden.

Eine alternative Lösung der Aufgabe wird in den folgenden Schritten beschrieben:
- Scanning, d. h. das Scannen und/oder Fotografieren oder Filmen aller Dimensionen des Objekts zur Erstellung eines virtuellen dreidimensionalen Bildes,
- Modelling, d.h. Aufarbeitung bzw. Bearbeitung der einzelnen Scans und Fotos oder Filme zu einer realistischen virtuellen Kopie des originalen Objekts,
- Herstellen eines verkleinerten 3D-Modells durch Freiformflächenfräsen,
- Herstellen der Form bzw. der Formen mittels Rapid Prototyping durch Verwendung der 3D-Daten aus dem Modelling und rechnerischen Simulationsprozess,
- Gießen der Form/en,
- Nachbehandeln des Gussteiles bzw. der Gussteile,
- ggf. form- und stoffschlüssiges Verschweißen der einzelnen Formteile.

Besonders das alternative Verfahren zeichnet sich durch eine extreme Zeit- und Kosteneinsparung aus, da hier sämtliche Schritte vom ersten Scannen bis zum Herstellen der Gussformen vollautomatisiert ablaufen können. Durch das ,Rapid Prototyping' kann mit den beim Modelling gewonnenen Daten auf entsprechenden Vorrichtungen unmittelbar eine Negativform aus Sand hergestellt werden, in die dann der Abguss erfolgen kann. Natürlich ist es auch bei diesem Verfahren zusätzlich möglich, nach dem Modelling zunächst ein 3D-Modell herzustellen, insbesondere bei komplizierteren Formen oder Skulpturteilen.

Die Herstellung des verkleinerten Modells erfolgt bei beiden Alternativen durch Freiformflächenfräsen.

Eine weitere Ausgestaltung der Erfindung sieht vor, dass die Herstellung des Modells durch Rapid Prototyping erfolgt. Das Modell kann dabei bevorzugt aus Kunststoff hergestellt werden, beispielsweise mit Hilfe eines 3D-Druckers. Es ist jedoch auch eine Herstellung aus Metall oder Holz möglich. Die Modellbüste bzw. charakteristische Teile oder die verkleinerten Modelle können mit einer speziellen Kunststoff/Metallbeschichtung versehen werden, insbesondere dann, wenn die fertige Skulptur aus Edelstahl und/oder spiegelpoliert ausgeführt sein soll. Auf diese Weise kann schon jetzt ein möglichst realistischer Eindruck der fertigen Skulptur erreicht werden.

Nach einer weiteren Ausgestaltung der Erfindung ist vorgesehen, dass zur Auslegung des Gussmodells rechnerische Formfüllungs- und Erstarrungssimulationen durchgeführt werden, um die optimale Gießtechnik zu ermitteln.

Mit Hilfe des/der Gussmodells/e wird/werden die Gussform/en abgeformt oder aus den 3D-Daten des Modelling und der rechnerischen Simulation direkt mittels Rapid Prototyping, einem für sich bekannten Verfahren, bei dem der Formgrundstoff mit einem geeigneten Bindersystem schichtweise aufgetragen werden, direkt ohne Modell geprintet. Anschließend wird/werden die Form/en geschlichtet. Bevorzugt wird/werden die fertig gestellte/n Form/en für eine definierte Dauer auf eine vorbestimmte Temperatur aufgeheizt, damit unmittelbar vor dem Abguss in der Form die jeweils optimale Formtemperatur und ein Minimum an Restfeuchtigkeit in der Form eingestellt ist.

Eine weitere Lehre der Erfindung sieht vor, dass nach der Gussnachbehandlung eine Qualitätssicherung erfolgt. Diese kann beispielsweise in einer Oberflächenprüfung nach dem Farbeindringverfahren stattfinden, so dass eine entsprechende Nachbearbeitung der Fehlstellen erfolgen kann.

Nach einer weiteren Ausgestaltung der Erfindung besteht die Skulptur aus Edelstahl, um eine hohe Wertigkeit und eine lange Lebensdauer zu erreichen.

Wie bereits erwähnt, sieht eine besondere Ausgestaltung der vorliegenden Erfindung vor, dass die fertige Skulptur spiegelpoliert ist. Zusätzlich kann dann die Skulptur in bekannter Weise beschichtet werden, dass der Politurglanz weiterhin erhalten bleibt.

Der genaue Ablauf der Herstellung wird nachfolgend detailliert beschrieben:
Bevorzugt erfolgt die Herstellung von in Edelstahl gegossenen und spiegelpolierten Skulpturen nach lebendem (oder einem verstorbenen) Vorbild. Die Größe der fertigen Skulptur ist variabel. Je nach tatsächlicher Größe des Vorbildes ist ein Maßstab 1:9 bis 3:1 möglich.

Als erstes wird ein virtuelles dreidimensionales Abbild des (im Regelfall) lebenden Vorbildes erstellt (sog. "scanning"). Das Abscannen erfolgt entweder mittels Scanning und/oder Fotografieren oder durch Filmen. Bei verstorbenen Lebewesen kann bestehendes Foto- und Filmmaterial für das Modelling und für die Erstellung der 3D-Daten verwendet werden.

Fotografie/Scanner: Hierzu wird das lebende Objekt aus allen Perspektiven fotografiert/gescannt, damit alle Dimensionen des Objektes erfasst werden. Zusätzlich müssen Lichteffekte ausgenutzt werden, damit die Oberflächenkonturen sichtbar werden.

Film/Scanner: Hierzu wird das lebende Objekt aus allen Perspektiven gefilmt/gescannt, damit alle Dimensionen und Oberflächenkonturen des Objektes erfasst werden können.

Das Scannen kann beispielsweise mit mehreren (in der Regel 8 bis 12 Kameras) Scankameras gleichzeitig erfolgen. Diese Kameras werden gleichmäßig und auf das zu scannende Objekt angepasst um das Objekt herum angeordnet, so dass alle Bereiche optimal abgescannt werden können. Gleichzeitig werden mit diesen Kameras auch Fotos erstellt. Hinterschneidungen werden mit einer hochauflösenden Kamera zusätzlich fotografiert, da diese von den positionierten Scannern nicht erfasst werden können. Vorteil dieses Systems ist, dass auch sich bewegende Objekte, wie beispielsweise Tiere, gescannt werden können und das 3D-Modell direkt im Rechner aufbereitet werden kann. Durch das Modelling werden nun die aufbereiteten Scanner-Daten mit den zusätzlichen Fotografien verarbeitet und zusammengeführt. Das virtuelle naturgetreue, reale Abbild des aufgenommenen Objektes kann nur aus der Kombination der Daten (Scanner, Fotografie und Film) und Modelling erschaffen werden.

Beim sich anschließenden "Modelling" werden die Fotos/Scans und oder der Film/Scan des lebenden (oder verstorbenden) Vorbildes (Lebewesen) am Computer derart aufgearbeitet, modelliert und vernetzt, dass eine realistische virtuelle Kopie des lebenden (oder verstorbenden) Vorbildes entsteht. Zusammen mit dem Kunden werden die Stellung, Haltung und Position der zukünftigen Skulptur während der Computermodellierung festgelegt und die charakteristischen Merkmale herausgearbeitet.

Die Computermodellierung und virtuell realistische Nachbildung erfolgt durch iterative Optimierungen und Abgleich mit dem Foto-, Scan- und Filmmaterial.

Insbesondere bei größeren Modellen wird nach der finalen virtuellen Computermodellierung ein Modell im verkleinerten Maßstab durch Freiformflächenfräsen hergestellt. Die Herstellung kann auch durch ,Rapid Prototyping' erfolgen.Dazu werden die Computerdaten in entsprechende Bearbeitungsdaten umgewandelt. Durch Freiformflächenfräsen oder durch Rapid Prototyping wird vorzugsweise ein Kunststoffmodell des virtuellen Modells angefertigt. Dieses Modell kann mit einer speziellen Metallbeschichtung beschichtet werden, damit die optische Wirkung der späteren Skulptur simuliert werden kann.

Nachdem das Modell hergestellt und freigegeben wurde, wird bei der ersten Alternative des erfindungsgemäßen Verfahrens eine Büste oder ein charakteristischer Ausschnitt im Maßstab 1:1 angefertigt und mit einer speziellen Metall/KunststoffBeschichtung beschichtet, um sicherzustellen, dass die wesentlichen Details des lebenden Vorbildes exakt ausgebildet sind und die Charakterzüge, die dem Auftraggeber wesentlich sind, auch in der späteren Ausführung eindeutig erkennbar sind, und den Vorstellungen des Auftraggebers entsprechen.

Nach Abgleich des Modells und der Büste mit den Fotos und/oder Filmen sowie mit den Computermodellen erfolgt die finale Fertigungsfreigabe für den Edelstahlabguss.

Vor der Gussmodellfertigung werden nun rechnerische Formfüllungs- und Erstarrungssimulationen durchgeführt, um die Formfüllung beim Gießen zu optimieren und somit Fehlstellen im Abguss zu vermeiden.

Bei der Gussmodellherstellung müssen folgende Bedingungen berücksichtigt werden:
a. Kunststoff- oder Holzmodell: Die Maßhaltigkeit muss bei der Abformung des Modells sichergestellt werden.
b. Modellteilung: Das Gussmodell muss so geteilt werden, dass die Modellteilungen entlang der natürlichen Konturen (Falten, Halsansatz, Beinansatz etc.) verlaufen.
c. Das Gussmodell muss so entwickelt werden, dass die Gussform steigend gegossen werden kann.

Basierend auf den Ergebnissen der rechnerischen Simulation werden nun die Gussmodelle hergestellt. Bei der zweiten Alternative des erfindungsgemäßen Verfahrens werden die 3D-Daten des Modelling zusammen mit denen der rechnerischen Simulation so aufbereitet, das Datensätze entstehen, mit denen Gussformen mittels Rapid Prototyping durch schichtweises Printen von Formgrundstoff und Binder hergestellt werden können. Werden die Formen mittels Gussmodellen hergestellt, so werden in Abhängigkeit von der Komplexität und Größe des Vorbildes / Lebewesens ggf. eine Mehrzahl von Gussmodellen und Kernkästen benötigt. Die Skulptur muss in Abhängigkeit von Ihrer Größe in einzelne Segmenten gegossen werden.

Die Form wird so hergestellt, dass die Gusshälfte eine Schale bildet und sich beim Erstarren nicht verzieht, denn die Skulptur ist nach der Fertigstellung hohl.

Die Formen werden manuell oder unter Verwendung eines 3D-Printers (Rapid Prototyping-Verfahren) hergestellt. Als Formgrundstoff werden verschiedene natürliche als auch synthetischen Sande verwendet (Quarzsand, Chromerzsand, Zirkonsand etc.). Als Bindersystem wird ein spezielles für sich bekanntes Kaltharzverfahren angewendet, das sich insbesondere bei Stahl- und Edelstahlguss durch hohe Oberflächenqualitäten auszeichnet. Das Bindersystem umhüllt den Formgrundstoff und gibt nach der Aushärtung der Form die notwendige Formstabilität. Die Oberflächenqualität des Abgusses wird durch den Formgrundstoff in Kombination mit der anschließend aufgetragenen Schlichte wesentlich beeinflusst. Wenn die Formen fertiggestellt sind, werden für einen definierten Zeitraum Heizlüfter mit einer vorgeschriebenen Temperatur an die Formen angeschlossen. Diese Heizlüfter entziehen den Formen die Feuchtigkeit. Auf diese Weise wird die Gasporenbildung (sog. ,Pinholes') im späteren Gußteil vermieden. Eine definierte Zeit vor dem Abguss werden die Heizlüfter von den Formen entfernt und der Abguss erfolgt unmittelbar.

Alle Formen sind so gestaltet, dass die Formen steigend abgegossen werden und somit Unreinheiten, die sich auf der Oberflächen der Schmelze oder in der Schmelze befinden, in die Speiser oder in Überläufe fließen können. Alle Prozessschritte sind auf maximale Reinheit und Prozesssicherheit im Hinblick maximaler Gussqualität ausgelegt.

Bei dem für die Schmelze und Legierung verwendeten Werkstoff handelt es sich um spezielle Edelstahllegierungen, die sich durch die folgende "entscheidende" Eigenschaften auszeichnen, damit durch das Polieren der Skulpturoberfläche eine gleichmäßige, fehlerfreie Spiegelfläche entsteht:
a. Der Werkstoff darf keine Ausscheidungen bei der Erstarrung bilden
b. Der Werkstoff muss ein geringes Seigerungsverhalten aufweisen.
c. Der Werkstoff muss sich durch eine sehr geringe Gasaufnahme auszeichnen
d. Der Werkstoff muss spiegelpolierbar sein und darf nach dem Polieren keine Schattierungen/ Ungänzen durch Gefügeunterschiede oder sichtbare Korngrenzen, Ausscheidungen, Seigerungsphänome oder ähnliches aufweisen.

Die Schmelzeführung ist der qualitätsentscheidende Prozessschritt. Damit bei der Erstarrung des Abgusses keine Verunreinigungen und Gase die Qualität negativ beeinflussen, muss die Schmelze einer Vakuumbehandlung unterzogen werden. Die Vakuumbehandlung reduziert neben dem Kohlenstoff (gemäß des Boudouard-Gleichgewichtes) die Gase wie Stickstoff, Wasserstoff und Sauerstoff unter die geforderten Normwerte. Diese ansonsten in der Schmelze gelösten Gase würden sich bei der Erstarrung ausscheiden und nicht tolerierbare Poren, Oxide oder Karbide an der Oberfläche bilden.

Im Anschluss an den Schmelzprozess findet der eigentliche Abguss statt. Dazu wird eine Pfanne, in der die Schmelze zur Form transportiert wird, mit einem Schutzgas geflutet, damit auch beim Abkippen der Schmelze vom Schmelzofen in die Pfanne nahezu keine Gasaufnahme erfolgen kann. Bei der Pfanne handelt es sich um eine Stopfenpfanne, damit die Schmelze über einen Bodenauslass direkt in die Form fließt. Der Abstand zwischen Form und Bodenauslass beträgt max. 10 cm, um ebenfalls die Gasaufnahme des Gießstrahls beim Gießen zu minimieren.

Das Entformen der Gussteile erfolgt genau nach 24 Stunden, auf diese Weise bilden sich reproduzierbare und gleichmäßige Gefügeeigenschaften aller Gusshälften aus. Dies wird weiterhin dadurch unterstützt, dass die Gussteile Schalenhälften mit einer gleichmäßigen Wanddicke sind. Nur so lassen sich metallurgische Inhomogenitäten vermeiden. Die Wanddicke der Skulpturen wird aufgrund der Skulpturgröße, der Werkstoffeigenschaften und der notwendigen statischen Skulptureigenschaften errechnet und eingestellt.

Für die Gussnachbehandlung (Gussputzen) werden nach dem Entformen die Gusshälften bzw. Gussteile vorsichtig entsandet. Ein Strahlen mit Strahlkorn oder ähnlichem wird vermieden, da eine Aufhärtung der Oberfläche durch das Strahlen entsteht und die Polierfähigkeit abnimmt. Anschließend wird das Gieß- und Speisersystem durch Sägen oder Trennen entfernt, damit eine Wärmeeinbringung in das Bauteil, die zur einer Gefügeveränderung führen kann, vermieden wird. Vorsichtig wird mit permanenter Temperaturmessung die Gußhaut durch Schleifen abgetragen. Eine vorher definierte Bauteiltemperatur darf nicht überschritten werden, um auch hier Gefügeveränderungen zu vermeiden.

Im Anschluss an die Gussnachbehandlung findet die Qualitätssicherung statt. Diese beginnt mit der Oberflächenprüfung. Hierbei wird die Farbeindringprüfung als Prüfverfahren gewählt. Für das menschliche Auge nicht sichtbare Fehlstellen werden erkennbar und müssen im Anschluss mit feinen Spezialschleifköpfen ausgeschliffen werden. Anschließend werden mit einer für den gewählten Abgußwerkstoff zugelassene Elektrode / Schweißdraht die Fehlstellen mit geringster Wärmeeinbringung verschweißt, beigeschliffen und nachgeprüft.

Im Anschluss werden die Segmente vermessen und schweißtechnisch passgenau aneinandergeheftet und nochmals mittels Farbeindringprüfung kontrolliert.

Das Spiegelpolieren muss fachkundig durchgeführt werden, dabei werden bei einem auf das Spiegelpolieren spezialisierten Betrieb alle Gusshälften form- und stoffschlüssig verschweißt. Wesentlich beim Schweißen ist, dass die Schweißnähte nach dem Polieren nicht mehr sichtbar sind. Die Gefügestruktur der Schweißnähte muss zu der des Gusses passen und zusammen eine homogene einheitlich polierbare Oberfläche bilden. Auf diese Weise kann eine fertige Skulptur aus einer beliebigen Anzahl einzelner Skulpturstücke gebildet werden.

Nach dem vollständigen Zusammenfügen der Skulptur wird diese bevorzugt durch ein spezielles Schleif- und Polierverfahren spiegelpoliert. Dieser Vorgang erfolgt in mehreren Arbeitsschritten: Grobschleifen, Feinschleifen, Polieren und Spiegelpolieren. Wesentlich ist dabei, dass der Abtrag der Oberfläche an allen Stellen der Skulptur gleichmäßig ist, so dass sich die maßlichen Proportionen und Toleranzen nicht ändern.

Nach dem Polieren ist schließlich eine Skulpturoberfläche geschaffen, die den Spiegeleffekt erreicht und auf der Skulpturoberfläche mit dem menschlichen Auge keinerlei Ungänzen erkennen lässt.

Die Skulptur kann ferner mit Beschichtungen, Lacken oder Pulverbeschichtungen derart beschichtet werden, dass der Glanz der Politur erhalten bleibt.

Nachfolgend wird das erfindungsgemäße Verfahren anhand einer lediglich bevorzugte Ausführungsbeispiele darstellenden Zeichnung näher erläutert.

In der Zeichnung zeigen
- Fig. 1: die Abfolge der einzelnen Abfolgeschritte,
- Fig. 2A: die Darstellung eines für das Scanning verwendeten zylindrischen Koordinatensystems,
- Fig. 2B: die Darstellung eines für das Scanning verwendeten halbsphärischen Koordinatensystems,
- Fig. 3A bis 3F: verschiedene Ansichten des Modells bzw. der Skulptur und
- Fig. 4: eine noch nachzubehandelnde Skulptur in dreidimensionaler Ansicht.

In Fig. 1 ist die Schrittfolge des erfindungsgemäßen Verfahrens dargestellt, dabei ist der Schritt des Spiegelpolierens als optionaler Schritt gekennzeichnet. Fig. 2A zeigt nun, dass das abzubildende Vorbild, im Beispiel angedeutet als Quader 0, von einer Vielzahl von Kamerastellungen K gescannt und/oder fotografiert und/oder gefilmt werden muss, um eine ausreichende Datendichte über seine Oberflächendichte zu erhalten.

Auf der rechten Seite von Fig. 1 ist ein alternatives Herstellungsverfahren beschrieben, bei dem die Formherstellung mittels Rapid Prototyping unmittelbar nach dem Modelling erfolgen kann. Auf diese Weise ist eine noch stärker automatisierte Abfolge der Verfahrensschritte möglich. Auch bei diesem Verfahren kann es zweckmäßig sein, hinter dem Schritt des Modelling zunächst ein 3D-Modell zu fertigen, welches wiederum durch Rapid Prototyping, insbesondere mittels eines 3D-Druckers hergestellt werden kann.

In dem in Fig. 2A dargestellten Ausführungsbeispiel sind vier konzentrische und gleich große Kreisbögen A, B, C und D dargestellt und mit den Bezugszeichen 1, 2, 3, 4 sind vier über den Umfang der Kreisbögen gleichmäßig verteilt angeordnet Kameralinien dargestellt, so dass ein in der Mitte des auf diese Weise gebildeten Koordinatensystems befindliches Objekt 0, welches im dargestellten Ausführungsbeispiel als Quader gezeigt ist, jedoch ein beliebiges dreidimensionales Objekt, wie beispielsweise ein Pferd sein könnte, so ausgerichtet ist, dass die Kameralinie 1 ein Scannen des Objektes von seiner rechten Seite, die Linie 2 es von vorne, die Linie 3 es von seiner linken Seite und die Linie 4 es von hinten ermöglicht. Die einzelnen Kamerastellungen K können bei einem bewegungslosen oder ruhenden Vorbild auch nacheinander durchlaufen werden. Beim Scannen eines lebendigen Tieres, beispielsweise eines nicht völlig still stehenden Pferdes, müssen eine Vielzahl von Kameras eingestellt werden, um viele Bilder eines gerade eingenommenen gleichzeitig Lagezustandes zu erhalten.

Fig. 2B zeigt, dass auch andere Anordnungen der Kamerastellungen K möglich sind, beispielsweise auf konzentrischen Kreisen A', B', C' und D' innerhalb einzelner Ebenen E1 und E2 einer halb-sphärischen Anordnung, mit der beispielsweise ein Objekt 0' gescannt werden kann, dessen Oberseite von besonderer Bedeutung ist.

Zur besseren Erläuterung der Art des Scannens sind in den Fig. 3A bis 3F die jeweiligen Darstellungen des Objektes 0, im Beispiel wiederum ein Pferd, gezeigt. Dabei ist die Fig. 3A aus der Kameraperspektive B2, die Fig. 3B aus der Kameraperspektive B3, die Fig. 3C aus der Kameraperspektive B4 und die Fig. 3D aus der Kameraperspektive B1 gezeigt. Zur Verdeutlichung sind zwischen den Kameralinien 1 und 2 im Ausführungsbeispiel jeweils um 30° versetzte weitere Kameralinien 1' und 1" gezeigt, so dass entsprechend die Fig. 3E und 3F aus den Kamerapositionen B1' und B1" fotografiert worden sind.

Fig. 4 zeigt schließlich, dass bei der Qualitätssicherung entdeckte Fehlstellen F auf der Oberfläche der fertigen Skulptur 0 durch entsprechende Verfahren wie beispielsweise das Farbeindringverfahren dargestellt werden können, so dass dort eine eventuelle Nacharbeit ganz gezielt durchgeführt werden kann.

## Patentansprüche

1. Verfahren zur Herstellung dreidimensionaler Skulpturen nach einem lebendigen Vorbild, **gekennzeichnet durch** die folgenden Schritte:
- Scanning, d. h. das Scannen und/oder Fotografieren oder Filmen aller Dimensionen des Objekts zur Erstellung eines virtuellen dreidimensionalen Bildes,
- Modelling, d.h. Aufarbeitung bzw. Bearbeitung der einzelnen Scans und Fotos oder Filme zu einer realistischen virtuellen Kopie des originalen Objekts,
- Herstellen eines verkleinerten 3D-Modells durch Freiformflächenfräsen,
- Herstellen einer Modelbüste oder charakteristischer Teile der Skulptur im Maßstab 1:1,
- Auslegen und Herstellen des Gussmodells bzw. der Gussmodelle,
- Herstellen der Form bzw. der Formen unter Verwendung der Gussmodelle,
- Gießen der Form/en,
- Nachbehandeln des Gussteiles bzw. der Gussteile
- ggf. form- und stoffschlüssiges Verschweißen der einzelnen Formteile.

2. Verfahren zur Herstellung dreidimensionaler Skulpturen nach einem lebendigen Vorbild, **gekennzeichnet durch** die folgenden Schritte:
- Scanning, d. h. das Scannen und/oder Fotografieren oder Filmen aller Dimensionen des Objekts zur Erstellung eines virtuellen dreidimensionalen Bildes,
- Modelling, d.h. Aufarbeitung bzw. Bearbeitung der einzelnen Scans und Fotos oder Filme zu einer realistischen virtuellen Kopie des originalen Objekts,
- Herstellen eines verkleinerten 3D-Modells durch Freiformflächenfräsen,
- Herstellen der Form bzw. der Formen mittels Rapid Prototyping durch Verwendung der 3D-Daten aus dem Modelling und rechnerischen Simulationsprozess,
- Gießen der Form/en,
- Nachbehandeln des Gussteiles bzw. der Gussteile,
- ggf. form- und stoffschlüssiges Verschweißen der einzelnen Formteile.

3. Verfahren nach Anspruch 1,
**dadurch gekennzeichnet, dass**
die Herstellung des Modells durch Rapid Prototyping erfolgt.

4. Verfahren nach einem der Ansprüche 1 oder 3,
**dadurch gekennzeichnet, dass**
zur Berechnung des Gussmodells rechnerische Formfüllungs- und Erstarrungssimulationen durchgeführt werden.

5. Verfahren nach einem der Ansprüche 1 bis 4,
**dadurch gekennzeichnet, dass**
die fertig gestellte/n Form/en für eine definierte Dauer auf eine vorbestimmte Temperatur aufgeheizt wird/werden.

6. Verfahren nach einem der Ansprüche 1 bis 5,
**dadurch gekennzeichnet, dass**
nach der Gussnachbehandlung eine Qualitätssicherung erfolgt.

7. Verfahren nach Anspruch 6,
**dadurch gekennzeichnet, dass**
eine Oberflächenprüfung nach dem Farbeindringverfahren erfolgt.

8. Verfahren nach Anspruch 6 oder 7,
**dadurch gekennzeichnet, dass**
eine Nachbearbeitung der Fehlstellen erfolgt.

9. Verfahren nach Anspruch 1 bis 8,
**dadurch gekennzeichnet, dass**
die Skulptur aus Edelstahl gegossen wird.

10. Verfahren nach Anspruch 6 bis 9,
**gekennzeichnet durch**
eine Oberflächenaufbereitung durch Spiegelpolieren der fertigen Skulptur.

## Claims

1. Method for producing three-dimensional structures based on a living subject, **characterised by** the following steps:
- recording, i.e. scanning and/or photographing or filming all dimensions of the object in order to create a virtual three-dimensional image,
- modelling, i.e. treating or processing the individual scans and photographs or films to form a realistic virtual copy of the original object,
- producing a reduced-scale 3D model by freeform surface milling,
- producing a model bust or characteristic parts of the structure on the scale 1:1,
- designing and producing the casting model or casting models,
- producing the mould or the moulds by using the casting models,
- casting the mould/s,
- finishing the casting or the castings,
- optionally form-fit and material-fit welding of the individual moulded parts.

2. Method for producing three-dimensional structures based on a living subject, **characterised by** the following steps:
- recording, i.e. scanning and/or photographing or filming all dimensions of the object in order to create a virtual three-dimensional image,
- modelling, i.e. treating or processing the individual scans and photographs or films to form a realistic virtual copy of the original object,
- producing a reduced-scale 3D model by freeform surface milling,
- producing the mould or moulds by means of rapid prototyping by using the 3D data from the modelling and a computational simulation process,
- casting the mould/s,
- finishing the casting or the castings,
- optionally form-fit and material-fit welding of the individual moulded parts.

3. Method according to Claim 1,
**characterised in that**
the production of the model is carried out by rapid prototyping.

4. Method according to one of Claims 1 and 3,
**characterised in that**
computational form-filling and solidifying simulations are carried out for the calculation of the casting model.

5. Method according to any one of Claims 1 to 4,
**characterised in that**
the finished mould/s is/are heated to a predetermined temperature for a defined time.

6. Method according to any one of Claims 1 to 5,
**characterised in that**
quality assurance is carried out after the casting finishing.

7. Method according to Claim 6,
**characterised in that**
a surface inspection according to the dye penetrant method is carried out.

8. Method according to Claim 6 or 7,
**characterised in that**
reprocessing of the defects is carried out.

9. Method according to Claims 1 to 8,
**characterised in that**
the sculpture is cast from stainless steel.

10. Method according to Claims 6 to 9,
**characterised in that**
surface preparation is carried out by mirror polishing of the finished sculpture.

## Revendications

1. Procédé de fabrication de sculptures en trois dimensions d'après un modèle vivant, ledit procédé étant **caractérisé par** les étapes suivantes consistant :
- à scanner, c'est-à-dire à numériser et/ou à photographier ou à filmer toutes les dimensions de l'objet dans le but d'élaborer une image virtuelle en trois dimensions,
- à modéliser, c'est-à-dire à mettre en forme ou à traiter les différentes numérisations et photographies ou les différents films, dans le but d'obtenir une copie virtuelle réaliste de l'objet original,
- à fabriquer, par fraisage de surfaces à formes libres, un modèle réduit en 3D,
- à fabriquer, à l'échelle 1:1, un buste modèle ou des parties caractéristiques de la sculpture,
- à concevoir et à fabriquer le modèle de moulage ou les modèles de moulage,
- à fabriquer le moule ou les moules en utilisant les modèles de moulage,
- à effectuer la coulée de remplissage du moule / des moules,
- à retoucher la pièce moulée ou les pièces moulées,
- le cas échéant, à souder, par complémentarité de forme et par continuité de matière, les différentes pièces moulées.

2. Procédé de fabrication de sculptures en trois dimensions selon un modèle vivant, **caractérisé par** les étapes suivantes consistant :
- à scanner, c'est-à-dire à numériser et/ou à photographier ou à filmer toutes les dimensions de l'objet dans le but d'élaborer une image virtuelle en trois dimensions,
- à modéliser, c'est-à-dire à mettre en forme ou à traiter les différentes numérisations et photographies ou les différents films, dans le but d'obtenir une copie virtuelle réaliste de l'objet original,
- à fabriquer, par fraisage de surfaces à formes libres, un modèle réduit en 3D,
- à fabriquer le moule ou les moules au moyen d'un prototypage rapide mis en oeuvre par l'utilisation des données en 3D issues de la modélisation et du processus de simulation mathématique,
- à effectuer la coulée de remplissage du moule / des moules,
- à retoucher la pièce moulée ou les pièces moulées,
- le cas échéant, à souder, par complémentarité de forme et par continuité de matière, les différentes pièces moulées.

3. Procédé selon la revendication 1,
**caractérisé en ce que** la fabrication du modèle est réalisée par prototypage rapide.

4. Procédé selon l'une des revendications 1 ou 3,
**caractérisé en ce que** l'on effectue, pour le calcul du modèle de moulage, des simulations mathématiques de remplissage des moules et des simulations de solidification.

5. Procédé selon l'une quelconque des revendications 1 à 4,
**caractérisé en ce que** le moule / les moules fini(s) est / sont chauffé(s) à une température prédéterminée pendant une durée définie.

6. Procédé selon l'une quelconque des revendications 1 à 5,
**caractérisé en ce qu'**une garantie de qualité est établie après la retouche du moulage.

7. Procédé selon la revendication 6,
**caractérisé en ce qu'**un contrôle de la surface est réalisé selon le procédé de pénétration des colorants.

8. Procédé selon la revendication 6 ou 7,
**caractérisé en ce qu'**une reprise des imperfections est effectuée.

9. Procédé selon l'une quelconque des revendications 1 à 8,
**caractérisé en ce que** la sculpture est moulée en acier spécial.

10. Procédé selon l'une quelconque des revendications 6 à 9,
**caractérisé par** un traitement de surface, par polissage spéculaire, de la sculpture finie.
